# FASCICULE DE BREVET EUROPEEN

(11) **EP 0 634 618 B1**
(45) Date de publication et mention de la délivrance du brevet: **03.09.1997**
(21) Numéro de dépôt: 94401517.1
(22) Date de dépôt: 01.07.1994
(51) Int. Cl.: F25J 3/06, F25J 3/00

(54) **Procédé autoréfrigéré de fractionnement cryogénique et de purification de gaz et échangeur de chaleur pour la mise en oeuvre de ce procédé**
Selbstkühlendes Verfahren zur kryogenischen Fraktionierung und Reinigung von Gas, sowie Wärmetauscher zu seiner Durchführung
Self-refrigerating process for cryogenic fractionation and purification of gas and heat exchanger for carrying out the process

(30) Priorité: 15.07.1993 FR 9308695
(43) Date de publication de la demande: 18.01.1995
(73) Titulaire: COMPAGNIE FRANCAISE D'ETUDES ET DE CONSTRUCTION "TECHNIP", 92400 Courbevoie (FR)
(72) Inventeur: Paradowski, Henri, F-95000 Cergy Pontoise (FR)
(74) Mandataire: Durand, Yves Armand Louis

(56) Documents cités:
- FR-A- 2 384 221
- US-A- 5 017 204

## Description

La présente invention a pour objet un procédé de fractionnement cryogénique et de purification de gaz, tel que défini dans le préambule de la revendication 1.

Elle vise également un échangeur de chaleur pour l'exécution de ce procédé.

Certains gaz comprennent à la fois des constituants assez facilement liquéfiables à basse température et des constituants plus difficilement liquéfiables ou non liquéfiables. IL est donc courant de chercher à les séparer par refroidissement pour condenser les éléments plus facilement liquéfiables et les séparer ainsi des constituants plus difficilement liquéfiables ou non liquéfiables.

Parmi les gaz à plusieurs composants qui peuvent ainsi être traités, on peut citer les mélanges d'hydrocarbures différents ou des composants non hydrocarbonés tels que l'azote, l'hydrogène, l'argon et/ou le monoxyde de carbone et, par exemple, les gaz de craquage catalytique ou de vapocraquage.

Pour obtenir le refroidissement nécessaire on fait appel dans la technique antérieure, à des échangeurs de chaleur, et notamment à des échangeurs à reflux, aussi désignés par "déphlegmateurs", la réfrigération externe étant fournie habituellement à contre-courant par un cycle de réfrigération ou par une détente dynamique de gaz. Ceci limite l'emploi de ces techniques aux températures auxquelles les cycles de réfrigération sont disponibles et aux cas où la détente des effluents, par exemple de l'hydrogène ou du méthane, est possible.

On peut également utiliser une technique d'auto-réfrigération. La technique consiste à refroidir le gaz à purifier dans un premier échangeur, à séparer le gaz non condensé du premier condensat formé, par exemple dans une colonne de fractionnement, à refroidir davantage le gaz non condensé dans un deuxième échangeur pour former un second condensat, à séparer ce second condensat du gaz non condensé dans un séparateur et à renvoyer le second condensat à la colonne comme reflux.

Le gaz non condensé séparé du second condensat constitue le gaz purifié. L'agent de refroidissement pour les deux échangeurs est constitué par le premier condensat qui est soumis à une vaporisation par détente et traverse successivement le second puis le premier échangeur. Le gaz purifié peut lui-même traverser le second puis le premier échangeur.

Le procédé et le dispositif de l'invention présentent l'avantage de ne pas nécessiter, en règle générale, de réfrigération à l'aide de réfrigérants étrangers à l'installation et de ne pas exiger de détente du (ou des ) constituant(s) le(s) plus difficilement liquéfiable(s) du mélange gazeux traité. Ce dernier point est important car, d'une part, les techniques de liquéfaction exigent le plus souvent l'application d'une pression élevée et, d'autre part, certains gaz séparés obtenus tels que, par exemple, l'hydrogène et/ou le monoxyde de carbone sont souvent des réactifs pour des réactions chimiques qui doivent elles-mêmes être mises en oeuvre sous pression élevée. Il serait donc peu économique de détendre ces gaz au cours de la séparation cryogénique pour avoir ensuite à les recomprimer.

D'autre part le procédé et le dispositif de l'invention sont plus économiques que le procédé connu d'auto-réfrigération car ils ne requièrent qu'un échangeur unitaire moins coûteux que les multiples appareils (au moins deux échangeurs, une colonne de fractionnement, un séparateur et de nombreux circuits) du procédé connu. Ils réduisent aussi les pertes thermiques et évitent des dépenses élevées d'isolation des circuits et appareils.

Les gaz auxquels s'applique l'invention sont des mélanges d'au moins deux, et de préférence d'au moins trois, composants chimiques différents et de températures d'ébullition (ou de condensation) différentes dans les conditions du procédé, et, par exemple, un mélange d'hydrogène, de méthane et d'au moins un hydrocarbure en C2 tel que l'éthane ou l'éthylène, avec ou sans hydrocarbures supérieurs (C3 ou plus). D'autres mélanges renferment en outre du monoxyde de carbone et/ou de l'azote.

Par ailleurs, on connaît d'après le document US-A-5 017 204 un procédé autoréfrigéré de fractionnement cryogénique et de purification d'un fluide gazeux d'alimentation, correspondant à l'état de la technique décrit dans le préambule de la revendication 1.

Le procédé de l'invention est un procédé autoréfrigéré de fractionnement cryogénique et de purification d'un fluide gazeux d'alimentation à au moins deux composants condensables de températures de condensation différentes, respectivement au moins un composant relativement lourd à éliminer et au moins un composant relativement léger à récupérer de manière à produire un gaz purifié comprenant préférentiellement le(s) composant(s) relativement léger (s) et un gaz séparé comprenant préférentiellement le(s) composant(s) relativement lourd(s), dans lequel :
- on opère dans une zone d'échange thermique formant un ensemble unitaire et comprenant au moins cinq circuits distincts, désignés respectivement par premier, deuxième, troisième, quatrième et cinquième circuits, en relation d'échange thermique indirect les uns avec les autres à chaque niveau de la zone d'échange thermique, globalement verticaux,
- on refroidit au moins une fraction du fluide gazeux d'alimentation dans des conditions telles qu'il puisse se condenser en partie pour donner un premier condensat et ce premier condensat est entraîné sans reflux substantiel par ledit fluide gazeux, on décharge le mélange résultant de gaz non condensé et du premier condensat dans une zone de séparation de phases,
- on sépare ledit gaz non condensé dudit premier condensat, dans ladite zone de séparation de phases, on fait circuler le gaz ainsi séparé globalement de bas en haut, dans le premier circuit, ou circuit de reflux, dans des conditions telles qu'une partie du gaz puisse donner un deuxième condensat et que ce deuxième condensat puisse refluer dans ledit premier circuit et être collecté à sa base,
- on fait circuler une partie au moins du gaz non condensé, déchargé du haut du premier circuit, globalement du haut vers le bas dans le deuxième circuit, à contre-courant du fluide circulant dans le premier circuit et on décharge le gaz purifié résultant,
- on fait circuler le premier condensat et le deuxième condensat globalement de bas en haut dans au moins un troisième circuit pour y subir un sous-refroidissement,
- on décharge du haut d'un au moins troisième circuit les premier et deuxième condensats sous-refroidis résultants,
- on les détend et on les fait circuler globalement du haut vers le bas dans au moins un quatrième circuit où ils se vaporisent en prélevant de la chaleur sur les fluides des premier et troisième circuits et
- on décharge enfin lesdits condensats vaporisés du bas d'un au moins quatrième circuit, ces condensats vaporisés constituant le gaz séparé,
caractérisé en ce que le premier circuit, ou circuit de reflux, est disposé essentiellement dans une portion supérieure et relativement plus froide de la zone d'échange thermique, le cinquième circuit est disposé essentiellement dans une portion inférieure et relativement moins froide de la zone d'échange thermique et en ce que l'on fait circuler la fraction du fluide gazeux d'alimentaiton globalement de as en haut dans le cinquième circuit pour y effectuer ledit refroidissement et ladite condensation partielle de ladite fraction du fluide gazeux d'alimentation.

Ainsi l'invention met en oeuvre un échangeur de chaleur unitaire (une zone unitaire d'échange de chaleur) tel que défini en revendication 8. L'un des circuits, appelé circuit de reflux ou premier circuit, est disposé essentiellement dans une portion supérieure de l'échangeur (la zone d'échange), c'est-à-dire dans une portion relativement plus froide de l'échangeur. Il s'agit, de préférence, d'un circuit "non tortueux" c'est-à-dire dans lequel le liquide condensé peut ruisseler en sens globalement descendant. Un autre circuit (cinquième circuit), de préférence de type tortueux, non apte au reflux de liquide, est 11disposé essentiellement dans une portion inférieure de l'échangeur (la zone d'échange), c'est-à-dire dans une portion relativement moins froide de l'échangeur.

Par circuit de type tortueux, dirigé globalement verticalement, on entend un circuit tel que le fluide qui y est introduit à la base puisse progresser de manière générale du bas vers le haut sans reflux important des portions liquides de ce fluide, ce qui suppose, par exemple, une pente moyenne moins forte que dans le circuit de reflux précité ; en d'autres termes, la totalité ou presque du fluide (liquide et gazeux) suivra un chemin globalement ascendant dans ce circuit de type tortueux et sera recueillie en haut dudit circuit, le point (ou la zone) de décharge étant situé dans une portion intermédiaire de l'échangeur de chaleur, par exemple au voisinage du premier tiers ou de la demi-hauteur de l'échangeur.

Il est préférable que le circuit tortueux précité soit en totalité, ou presque en totalité, à un niveau plus bas que le circuit de reflux, et, encore mieux, que les deux circuits soient disposés sensiblement l'un au-dessus de l'autre dans l'échangeur.

Les deuxième, troisième et quatrième circuits peuvent être tortueux ou non, de préférence non tortueux.

Il n'est cependant pas indispensable d'utiliser un circuit tortueux et un circuit non tortueux pour obtenir les résultats ci-dessus (reflux et non-reflux respectivement). On peut en effet agir sur la section du circuit et/ou la vitesse de circulation du fluide d'alimentation dans ce circuit. Une vitesse faible dans un canal relativement large permet en effet le reflux tandis qu'une vitesse élevée dans un canal relativement étroit a pour résultat l'entraînement du condensat, l'empêchant ainsi de refluer. Un circuit à multi-canaux de faible section et une grande vitesse de circulation sont donc avantageux, notamment pour le cinquième circuit.

Les cinq circuits précités sont en relation d'échange thermique les uns avec les autres à chaque niveau de l'échangeur où ils sont présents, ce qui suppose que l'échangeur soit de préférence réalisé dans une matière bonne conductrice de chaleur, avec des parois d'aussi faible épaisseur que possible compatible avec la résistance des matériaux et comportant une surface d'échange élevée. Les spécialistes pourront sans difficulté réaliser de tels échangeurs à partir des indications précédentes.

Selon l'invention, le fluide gazeux multi-composants précité (au moins deux et de préférence au moins trois composants condensables) est mis en circulation de bas en haut dans le cinquième circuit, situé dans une portion inférieure de l'échangeur, dans des conditions de température et de pression telles qu'il puisse se condenser en partie sans refluer dans ledit circuit. Le mélange de gaz et de liquide (premier condensat) soutiré du sommet du cinquième circuit est séparé en une phase gazeuse et une phase liquide, dans une zone de séparation. La phase gazeuse résultante est mise en circulation de bas en haut dans le premier circuit (circuit de reflux) situé de préférence au-dessus du cinquième circuit, comme indiqué plus haut. Dans cette portion relativement froide de l'échangeur une partie du gaz se condense et le condensat (deuxième condensat) redescend vers la zone de séparation précitée, ceci en raison du caractère non tortueux de ce premier circuit ou de la faible vitesse ascensionnelle du gaz.

Le deuxième condensat ainsi formé peut être mélangé au premier condensat déjà présent dans la zone de séparation ou être recueilli séparément. Le gaz non condensé recueilli au sommet du premier circuit est renvoyé dans l'échangeur par le deuxième circuit précité pour y circuler du haut vers le bas à contre-courant des fluides circulant dans le premier circuit et dans le cinquième circuit. Il ressort réchauffé en constituant le gaz purifié, formé des éléments les plus volatils du fluide gazeux d'alimentation.

La phase liquide de la zone de séparation, constituée du premier condensat seul ou du mélange des premier et second condensats, est mise en circulation du bas vers le haut dans le troisième circuit précité où elle subit un sous-refroidissement. Elle est alors détendue, statiquement ou dynamiquement, et mise en circulation du haut vers le bas dans le quatrième circuit précité de l'échangeur où elle se vaporise grâce à la chaleur enlevée aux fluides du circuit tortueux, du premier circuit et du troisième circuit. Le courant gazeux déchargé au bas du quatrième circuit renferme les constituants les moins volatils du fluide gazeux d'alimentation. Il peut, si on le désire, être recyclé en partie ou traité autrement.

Selon une variante, on peut ne pas mélanger les premier et second condensats et leur faire parcourir séparément les troisième et quatrième circuits, ce qui explique que l'invention utilise "au moins un troisième circuit" et "au moins un quatrième circuit".

Le schéma de procédé précité a ainsi permis, sans apport de froid d'origine externe au système, de fractionner un mélange gazeux à basse température, sans perte appréciable de pression pour les constituants les plus volatils de la charge.

Diverses modifications ou variantes peuvent être apportées à l'invention.

Selon une première variante, une partie seulement de la phase gazeuse recueillie en tête du premier circuit est envoyée dans le deuxième circuit ; l'autre partie est détendue et utilisée dans l'échangeur dans le sens descendant, soit par passage dans un sixième circuit d'échange soit, de préférence, par passage dans le quatrième circuit, en mélange avec la phase liquide détendue du (ou des) condensat(s) qui y est introduite, pour y permettre une vaporisation à pression plus élevée. Dans ce cas la production de gaz purifié sous haute pression est moins importante, mais cela ne présente pas d'inconvénient lorsqu'on procède à un recyclage du courant gazeux issu du quatrième circuit ou à une recompression du courant gazeux du sixième circuit. De préférence 90 à 98% en mole de la phase gazeuse recueillie en tête du premier circuit est envoyée au deuxième circuit et l'autre partie (2 à 10% en mole) est détendue et jointe à ladite phase liquide du quatrième circuit.

Selon une autre variante, une partie du gaz à purifier ne traverse pas le cinquième circuit et est envoyée directement à la zone de séparation gaz-liquide ou au premier circuit. Ceci permet d'adapter le fonctionnement de l'installation aux modifications de composition de la charge. De préférence, dans ce cas, une fraction de 80 à 95% en mole du gaz passe dans le cinquième circuit, et une fraction de 5 à 20% en mole est envoyée à la zone de séparation. On peut ainsi maximiser la quantité de gaz purifié, obtenue par le deuxième circuit.

Une autre variante encore consiste à effectuer un apport de phase liquide d'origine externe à l'échangeur, dans des conditions où cette phase liquide puisse se détendre et s'évaporer après détente lors de son passage de haut en bas dans l'échangeur. Cette phase liquide d'origine externe peut traverser d'abord l'échangeur de bas en haut par un circuit auxiliaire pour y subir un sous-refroidissement avant de redescendre par un circuit auxiliaire. Ceci est avantageux lors du démarrage de l'installation pour faciliter et accélérer sa mise en froid. Plus simplement, si sa composition est compatible avec celle du liquide du troisième circuit, elle peut être mélangée à ce dernier avant l'entrée de celui-ci dans le troisième circuit ou seulement avant l'entrée dudit liquide dans le quatrième circuit.

Il est avantageux par ailleurs de régler le taux de condensation du fluide gazeux d'alimentation dans le cinquième circuit à une valeur de 2 à 20% en mole. Les conditions de température et de pression dans la zone d'échange thermique unitaire de l'invention dépendent, bien évidemment, de la composition de la charge d'alimentation, et le technicien saura choisir ces conditions dans chaque cas particulier à l'aide de ses connaissances, l'essentiel étant d'opérer sous des conditions permettant une condensation partielle du fluide d'alimentation. Du fait qu'il s'agit d'un procédé cryogénique, on opère au dessous de la température ambiante, par exemple entre 0°C et -150°C selon le gaz traité et la pression choisie. Comme, par ailleurs, une détente des condensats est prévue, on opère avantageusement à une pression super-atmosphérique, par exemple entre 5 et 100 bars. On trouvera ci-après des valeurs données à titre d'exemples.

Grâce à un choix judicieux de conditions opératoires, on pourra aisément obtenir un gaz purifié renfermant moins de 1% molaire de composants relativement lourds et un gaz séparé renfermant au moins 30% molaires desdits composants relativement lourds.

L'invention concerne aussi un échangeur de chaleur permettant de mettre en oeuvre le procédé décrit ci-dessus. Cet échangeur est caractérisé en ce qu'il comprend au moins cinq circuits distincts, globalement verticaux, désignés respectivement premier, deuxième, troisième, quatrième et cinquième circuits, en relation d'échange thermique indirect les uns avec les autres à chaque niveau dudit échangeur, lesdits circuits formant un ensemble unitaire, le premier circuit étant de type non tortueux et le cinquième circuit de type tortueux, le premier circuit étant disposé à un niveau supérieur à celui du cinquième circuit, au moins une jonction directe entre le sommet du premier circuit et le sommet du second circuit, au moins une jonction à travers un moyen de détente entre le sommet du troisième circuit et le sommet du quatrième circuit, au moins une zone de séparation de phases reliée par sa partie supérieure à la base du premier circuit, par sa partie inférieure à la base du troisième circuit et latéralement au sommet du cinquième circuit.

De préférence, le premier circuit est superposé au cinquième circuit.

Les figures 1 et 2 annexées illustrent l'invention de façon non limitative.

L'échangeur de chaleur E1 comporte cinq circuits principaux C1 à C5 correspondant respectivement aux premier, deuxième, troisième, quatrième et cinquième circuits du procédé. Le gaz à purifier est envoyé par les lignes 1 et 3 au circuit C5 et en ressort par la ligne 2 en phase mixte gaz/premier condensat. Les deux phases se séparent dans le ballon B1 : la phase gazeuse est envoyée par la ligne 16 au circuit C1 ; elle y subit un refroidissement et un second condensat se forme et reflue par la ligne 17. Le gaz non condensé sort en tête et est envoyé par les lignes 5 et 7 au circuit C2. Il ressort réchauffé au bas de ce circuit par la ligne 14. On obtient ainsi le gaz purifié ou la fraction la plus légère de la charge.

Les condensats provenant des circuits C5 et C1 respectivement par les lignes 2 et 17 sont mélangés et envoyés par la ligne 4 au circuit C3 où ils subissent un sous-refroidissement. Ils ressortent en tête par la ligne 8, traversent la vanne de détente V1 et sont envoyés au circuit C4 par la ligne 9. Ils peuvent traverser un ballon B2, auquel cas la phase gazeuse et la phase liquide sont acheminées à C4 respectivement par les lignes 18 et 19 vers le point 10. Les condensats vaporisés sortent du circuit C4 par la ligne 11. Il s'agit des fractions les moins volatiles de la charge.

Selon la première variante, une partie du gaz issu du circuit C1 est prélevé sur la ligne 5 et envoyé à travers la vanne de détente V2 et la ligne 6 au ballon B2.

Selon la seconde variante, une partie du gaz de départ est envoyée au ballon B1 à travers la ligne 15 et la vanne V4.

Selon la troisième variante, une phase liquide compatible avec le condensat de la ligne 4 est envoyée par la ligne 12 à un circuit auxiliaire C6 pour y subir un sous-refroidissement avant passage dans la ligne 13 et la vanne de détente V3 et envoi au ballon B2, de préférence par la ligne 9.

Sur la figure 2, on retrouve l'ensemble échangeur unitaire E1, comportant une pluralité de circuits remplissant, par groupes, la même fonction. Ainsi le circuit C1 de la figure 1 est subdivisé en C1, C1' et C1'', le circuit C2 est subdivisé en C2, C2', C2", etc. Chaque circuit est séparé du circuit voisin par une tôle verticale telles les tôles 20, 21, 22, etc. De préférence, chaque circuit est de type multi-canaux. Les circuits C1 et C3 en sont des exemples. On y voit en effet des tôles verticales telles que 23 (tôle ondulée) ou 24 (cloison plate) divisant les circuits en une pluralité de canaux élémentaires tels que 25 et 26.

On retrouve latéralement la sortie des canaux 2, 16 et 17 relatifs aux cinquième (2) et premier (16 et 17) circuits de la figure 1, avec leurs équivalents 2', 16', 17', 2'', 16'' et 17". On n'a pas représenté les collecteurs placés à la partie supérieure et à la partie inférieure de l'échangeur E1 étant donné qu'ils sont de type classique. Par exemple, l'un des collecteurs réunira les effluents des circuits C1, C1' et C1''; de même pour C2, C2' et C2", etc. Les conduits latéraux 2, 16, 17 (et leurs équivalents prime et seconde) sont reliés à des ballons B1 distincts ou à un ballon B1 allongé commun.

L'ordre de succession des circuits décrits ci-dessus, à savoir C1, C2, C3, C4, C5 n'est pas essentiel et toute autre combinaison peut être envisagée. Par exemple, on pourra avoir l'ordre C1, C4, C3, C2, C5 ou C2, C4, C1, C3, C5, etc... étant entendu que de préférence C1 est superposé à C5.

Les exemples 1 à 4 suivants, donnés à titre non limitatif, illustrent l'invention.

### EXEMPLE 1

On traite un gaz disponible à -93°C sous 35 bar abs. Sa composition est donnée dans le tableau 1. Son débit est de 121,788 kmol/h.

Les conditions de température et pression aux différents points des circuits sont données dans le tableau 5.

Les vannes V2, V3 et V4 sont fermées.

On recueille, dans la ligne 6,111,703 kmol/h de gaz enrichi en hydrogène et renfermant moins de 1% molaire d'éthylène, sous une pression de 34,7 bar abs et 10,086 kmol/h de gaz fortement enrichi en éthylène dans la ligne 12 sous une pression de 1,8 bar abs. Ce dernier gaz peut être envoyé à une colonne de distillation pour obtenir un courant encore plus riche en éthylène. Les compositions des courants de l'installation figurent au tableau 1.

### EXEMPLE 2

On opère comme dans l'exemple 1 en ouvrant toutefois partiellement la vanne V2 pour permettre la vaporisation du fluide circulant le circuit 4 à pression plus élevée.

Les tableaux 2 et 6 donnent respectivement les compositions des fluides, à l'entrée et à la sortie, et les conditions opératoires.

### EXEMPLE 3

On opère comme dans l'exemple 2 avec, en outre, ouverture partielle de la vanne V4. Les tableaux 3 et 7 donnent les compositions des fluides et les conditions opératoires.

### EXEMPLE 4

On opère comme dans l'exemple 3 avec, en outre, ouverture partielle de la vanne V3 permettant l'introduction d'un distillat constitué d'un mélange 50/50 en volume de méthane et d'éthylène, obtenu par rectification du gaz purifié d'une opération antérieure.

Un tel mode de fonctionnement est utilisé lors du démarrage de l'installation pour faciliter sa mise en froid.

Les tableaux 4 et 8 donnent les compositions des fluides et les conditions opératoires.

**TABLEAU 1**

| | | Gaz à purifier (ligne 1) | Gaz purifié (ligne 14) | Gaz séparé (ligne 11) |
|---|---|---|---|---|
| Composition molaire | | | | |
| Hydrogène | % mol | 62,3100 | 67,7567 | 1,9871 |
| Oxyde de carbone | % mol | 0,3814 | 0,4073 | 0,0941 |
| Méthane | % mol | 31,3551 | 31,0198 | 35,0688 |
| Acétylène | % mol | 0,0369 | 0,0013 | 0,4312 |
| Ethylène | % mol | 5,4370 | 0,8057 | 56,7295 |
| Ethane | % mol | 0,4784 | 0,0092 | 5,6743 |
| Propylène | % mol | 0,0012 | 0,0000 | 0,0149 |
| Température | °C | -93,00 | -95,00 | -100,00 |
| Pression | bar abs | 35,00 | 34,70 | 1,80 |
| Débit molaire | Kmol/h | 121,788 | 111,703 | 10,086 |

**TABLEAU 2**

| | | Gaz à purifier (ligne 1) | Gaz purifié (ligne 14) | Gaz séparé (ligne 11) |
|---|---|---|---|---|
| Composition molaire | | | | |
| Hydrogène | % mol | 62,3100 | 67,7566 | 12,8710 |
| Oxyde de carbone | % mol | 0,3814 | 0,4073 | 0,1460 |
| Méthane | % mol | 31,3551 | 31,0198 | 34,3984 |
| Acétylène | % mol | 0,0369 | 0,0013 | 0,3600 |
| Ethylène | % mol | 5,4370 | 0,8057 | 47,4753 |
| Ethane | % mol | 0,4784 | 0,0092 | 4,7369 |
| Propylène | % mol | 0,0012 | 0,0000 | 0,0124 |
| Température | °C | -93,00 | -95,00 | -98,30 |
| Pression | bar abs | 35,00 | 34,70 | 2,40 |
| Débit molaire | Kmol/h | 121,788 | 109,703 | 12,086 |

**TABLEAU 3**

| | | Gaz à purifier (ligne 1) | Gaz purifié (ligne 14) | Gaz séparé (ligne 11) |
|---|---|---|---|---|
| Composition molaire | | | | |
| Hydrogène | % mol | 62,3100 | 67,4592 | 18,7556 |
| Oxyde de carbone | % mol | 0,3814 | 0,4066 | 0,1682 |
| Méthane | % mol | 31,3551 | 31,3225 | 31,6311 |
| Acétylène | % mol | 0,0369 | 0,0012 | 0,3385 |
| Ethylène | % mol | 5,4370 | 0,8021 | 44,6420 |
| Ethane | % mol | 0,4784 | 0,0085 | 4,4529 |
| Propylène | % mol | 0,0012 | 0,0000 | 0,0116 |
| Température | °c | -93,00 | -95,00 | -99,39 |
| Pression | bar abs | 35,00 | 34,70 | 2,40 |
| Débit molaire | Kmol/h | 121,788 | 108,912 | 12,876 |

**TABLEAU 4**

| | | Gaz à purifier (ligne 1) | Gaz purifié (ligne 14) | Gaz séparé (ligne 11) | Distillat (ligne 12) |
|---|---|---|---|---|---|
| Composition molaire | | | | | |
| Hydrogène | % mol | 62,3100 | 67,4592 | 9,1827 | 0,0000 |
| Oxyde de carbone | % mol | 0,3814 | 0,4066 | 0,1097 | 0,0000 |
| Méthane | % mol | 31,3551 | 31,3225 | 34,4823 | 50,0000 |
| Acétylène | % mol | 0,0369 | 0,0012 | 0,3332 | 0,0000 |
| Ethylène | % mol | 5,4370 | 0,8021 | 51,4970 | 50,0000 |
| Ethane | % mol | 0,4784 | 0,0085 | 4,3836 | 0,0000 |
| Propylène | % mol | 0,0012 | 0,0000 | 0,0115 | 0,0000 |
| Température | °c | -93,00 | -95,00 | -99,19 | -92,00 |
| Pression | bar abs | 35,00 | 34,70 | 2,40 | 17,80 |
| Débit molaire | Kmol/h | 121,788 | 108,912 | 13,076 | 2,000 |

**TABLEAU 5**

| Désignation | Flux n° | Température °C | Pression bar abs. | Débit Kmol/h |
|---|---|---|---|---|
| Gaz à purifier | 1 | -93,00 | 35,00 | 121,788 |
| Gaz à purifier réfrigéré | 2 | -100,00 | 34,90 | 121,788 |
| Gaz à purifier alimentant E1 | 3 | -93,00 | 35,00 | 121,788 |
| Liquide de B1 | 4 | -101,47 | 34,90 | 10,086 |
| Gaz purifié | 5 | -120,35 | 34,80 | 111,703 |
| Gaz purifié injecté dans B2 | 6 | -120,35 | 34,80 | 0,000 |
| Gaz purifié réintroduit dans E1 | 7 | -120,35 | 34,80 | 111,703 |
| Liquide de B1 réfrigéré | 8 | -120,00 | 34,80 | 10,086 |
| Alimentation de B2 | 9 | -136,57 | 1,90 | 10,086 |
| Gaz purifié | 10 | -136,57 | 1,90 | 10,086 |
| Gaz purifié réchauffé | 11 | -100,00 | 1,80 | 10,086 |
| Distillat | 12 | | | 0,000 |
| Distillat réfrigéré | 13 | | | 0,000 |
| Gaz purifié réchauffé | 14 | -95,00 | 34,70 | 111,703 |
| Gaz à purifier injecté dans B1 | 15 | -93,00 | 35,00 | 0,000 |

**TABLEAU 6**

| Désignation | Flux n° | Température °C | Pression bar abs. | Débit Kmol/h |
|---|---|---|---|---|
| Gaz à purifier | 1 | -93,00 | 35,00 | 121,788 |
| Gaz à purifier réfrigéré | 2 | -100,00 | 34,90 | 121,788 |
| Gaz à purifier alimentant E1 | 3 | -93,00 | 35,00 | 121,788 |
| Liquide de B1 | 4 | -101,47 | 34,90 | 10,086 |
| Gaz purifié | 5 | -120,35 | 34,80 | 111,703 |
| Gaz purifié injecté dans B2 | 6 | -120,35 | 34,80 | 0,000 |
| Gaz purifié réintroduit dans E1 | 7 | -120,35 | 34,80 | 111,703 |
| Liquide de B1 réfrigéré | 8 | -120,00 | 34,80 | 10,086 |
| Alimentation de B2 | 9 | -136,57 | 2,50 | 12,086 |
| Gaz purifié | 10 | -136,57 | 2,50 | 12,086 |
| Gaz purifié réchauffé | 11 | -100,00 | 2,40 | 12,086 |
| Distillat | 12 | | | 0,000 |
| Distillat réfrigéré | 13 | | | 0,000 |
| Gaz purifié réchauffé | 14 | -95,00 | 34,70 | 109,703 |
| Gaz à purifier injecté dans B1 | 15 | -93,00 | 35,00 | 0,000 |

**TABLEAU 7**

| Désignation | Flux n° | Température °C | Pression bar abs. | Débit Kmol/h |
|---|---|---|---|---|
| Gaz à purifier | 1 | -93,00 | 35,00 | 121,788 |
| Gaz à purifier réfrigéré | 2 | -100,00 | 34,90 | 101,788 |
| Gaz à purifier alimentant E1 | 3 | -93,00 | 35,00 | 101,788 |
| Liquide de B1 | 4 | -96,75 | 34,90 | 9,576 |
| Gaz purifié | 5 | -120,30 | 34,80 | 112,212 |
| Gaz purifié injecté dans B2 | 6 | 120,30 | 34,80 | 3,300 |
| Gaz purifié réintroduit dans E1 | 7 | -120,30 | 34,80 | 108,912 |
| Liquide de B1 réfrigéré | 8 | -120,00 | 34,80 | 9,576 |
| Alimentation de B2 | 9 | -137,56 | 2,50 | 12,876 |
| Gaz purifié | 10 | -137,56 | 2,50 | 12,876 |
| Gaz purifié réchauffé | 11 | -99,39 | 2,40 | 12,876 |
| Distillat | 12 | | | 0,000 |
| Distillat réfrigéré | 13 | | | 0,000 |
| Gaz purifié réchauffé | 14 | -95,00 | 34,70 | 108,912 |
| Gaz à purifier injecté dans B1 | 15 | -93,00 | 35,00 | 20,000 |

**TABLEAU 8**

| Désignation | Flux n° | Température °C | Pression bar abs. | Débit Kmol/h |
|---|---|---|---|---|
| Gaz à purifier | 1 | -93,00 | 35,00 | 121,788 |
| Gaz à purifier réfrigéré | 2 | -100,00 | 34,90 | 101,788 |
| Gaz à purifier alimentant E1 | 3 | -93,00 | 35,00 | 101,788 |
| Liquide de B1 | 4 | -96,75 | 34,90 | 9,576 |
| Gaz purifié | 5 | -120,30 | 34,80 | 112,212 |
| Gaz purifié injecté dans B2 | 6 | -120,30 | 34,80 | 1,500 |
| Gaz purifié réintroduit dans E1 | 7 | -120,30 | 34,80 | 110,712 |
| Liquide de B1 réfrigéré | 8 | -120,00 | 34,80 | 9,576 |
| Alimentation de B2 | 9 | -137,56 | 2,50 | 13,076 |
| Gaz purifié | 10 | -136,87 | 2,50 | 13,076 |
| Gaz purifié réchauffé | 11 | -99,19 | 2,40 | 13,076 |
| Distillat | 12 | -92,00 | 17,76 | 2,000 |
| Distillat réfrigéré | 13 | -120,00 | 17,66 | 2,000 |
| Gaz purifié réchauffé | 14 | -95,00 | 34,70 | 110,712 |
| Gaz à purifier injecté dans B1 | 15 | -93,00 | 35,00 | 20,000 |

## Revendications

1. Procédé autoréfrigéré de fractionnement cryogénique et de purification d'un fluide gazeux d'alimentation à au moins deux composants condensables de températures de condensation différentes, respectivement au moins un composant relativement lourd à éliminer et au moins un composant relativement léger à récupérer de manière à produire un gaz purifié comprenant préférentiellement le(s) composant(s) relativement léger(s) et un gaz séparé comprenant préférentiellement le(s) composant(s) relativement lourd(s), dans lequel :
- on opère dans une zone d'échange thermique formant un ensemble unitaire et comprenant au moins cinq circuits distincts, désignés respectivement par premier, deuxième, troisième, quatrième et cinquième circuits, en relation d'échange thermique indirect les uns avec les autres à chaque niveau de la zone d'échange thermique, globalement verticaux,
- on refroidit au moins une fraction du fluide gazeux d'alimentation dans des conditions telles qu'il puisse se condenser en partie pour donner un premier condensat et ce premier condensat est entraîné sans reflux substantiel par ledit fluide gazeux, on décharge le mélange résultant de gaz non condensé et du premier condensat dans une zone de séparation de phases,
- on sépare ledit gaz non condensé dudit premier condensat, dans ladite zone de séparation de phases, on fait circuler le gaz ainsi séparé globalement de bas en haut, dans le premier circuit, ou circuit de reflux, dans des conditions telles qu'une partie du gaz puisse donner un deuxième condensat et que ce deuxième condensat puisse refluer dans ledit premier circuit et être collecté à sa base,
- on fait circuler une partie au moins du gaz non condensé, déchargé du haut du premier circuit, globalement du haut vers le bas dans le deuxième circuit, à contre-courant du fluide circulant dans le premier circuit et on décharge le gaz purifié résultant,
- on fait circuler le premier condensat et le deuxième condensat globalement de bas en haut dans au moins un troisième circuit pour y subir un sous-refroidissement,
- on décharge du haut d'un au moins troisième circuit les premier et deuxième condensats sous-refroidis résultants,
- on les détend et on les fait circuler globalement du haut vers le bas dans au moins un quatrième circuit où ils se vaporisent en prélevant de la chaleur sur les fluides des premier et troisième circuits et
- on décharge enfin lesdits condensats vaporisés du bas d'un au moins quatrième circuit, ces condensats vaporisés constituant le gaz séparé,
caractérisé en ce que le premier circuit, ou circuit de reflux, est disposé essentiellement dans une portion supérieure et relativement plus froide de la zone d'échange thermique, le cinquième circuit est disposé essentiellement dans une portion inférieure et relativement moins froide de la zone d'échange thermique et en ce que l'on fait circuler la fraction du fluide gazeux d'alimentation globalement de bas en haut dans le cinquième circuit pour y effectuer ledit refroidissement et ladite condensation partielle de ladite fraction du fluide gazeux d'alimentation.

2. Procédé selon la revendication 1, dans lequel-on opère dans des conditions telles que le gaz purifié renferme moins de 1% molaire des composants relativement lourds et que le gaz séparé renferme au moins 30% molaires desdits composants relativement lourds.

3. Procédé selon la revendication 1 ou 2, dans lequel une fraction de 90 à 98% en mole du gaz non condensé, déchargé du haut du premier circuit, est mise en circulation dans le deuxième circuit, et une autre fraction dudit gaz représentant de 2 à 10% en mole dudit gaz non condensé est détendue et mise en circulation, après détente, dans la zone d'échange de chaleur dans le sens globalement de haut en bas en mélange avec le premier condensat ou le deuxième condensat ou les deux pour y permettre une vaporisation à pression plus élevée dudit (desdits) condensat(s).

4. Procédé selon l'une des revendications 1 à 3, dans lequel une fraction de 5 à 20% en mole du fluide gazeux d'alimentation ne traverse pas le cinquième circuit et est envoyée directement dans ladite zone de séparation de phases.

5. Procédé selon la revendication 4, dans lequel on fait varier la partie de fluide gazeux d'alimentation envoyée directement à la zone de séparation de phases en réponse aux variations de composition dudit fluide gazeux d'alimentation, de manière à maximiser la quantité de gaz purifié, obtenue par le deuxième circuit.

6. Procédé selon l'une des revendications 1 à 5, dans lequel on effectue un apport de phase liquide, d'origine externe à la zone d'échange de chaleur, lors du démarrage de l'installation pour faciliter sa mise en froid dans des conditions où cette phase liquide puisse s'évaporer après détente et traverser la zone d'échange de chaleur de haut en bas.

7. Procédé selon l'une des revendications 1 à 6, dans lequel on condense de 2 à 20% en mole du fluide gazeux d'alimentation dans le cinquième circuit.

8. Echangeur de chaleur permettant une purification auto-réfrigérée, à reflux, de gaz, pour la mise en oeuvre du procédé selon l'une des revendications 1 à 7, comprenant au moins cinq circuits distincts, globalement verticaux, désignés respectivement par premier, deuxième, troisième, quatrième et cinquième circuits (C1, C2, C3, C4, C5), en relation d'échange thermique indirect les uns avec les autres à chaque niveau dudit échangeur, caractérisé en ce que lesdits circuits forment un ensemble unitaire, le premier circuit (C1) étant de type non tortueux et le cinquième circuit (C5) de type tortueux, le premier circuit étant disposé à un niveau supérieur à celui du cinquième circuit, ledit échangeur comprenant en outre au moins une jonction directe (7) entre le sommet du premier circuit et le sommet du second circuit, au moins une jonction à travers un moyen de détente (V1) entre le sommet du troisième circuit et le sommet du quatrième circuit, au moins une zone de séparation de phases (B1) reliée par sa partie supérieure à la base du premier circuit, par sa partie inférieure à la base du troisième circuit et latéralement au sommet du cinquième circuit.

9. Echangeur selon la revendication 8, dans lequel le premier circuit est superposé au cinquième circuit.

10. Echangeur selon la revendication 8 ou 9, dans lequel au moins une partie des circuits est de type multi-canaux.

## Patentansprüche

1. Selbstkühlendes Verfahren zur kryogenischen Fraktionierung und Reinigung eines fließfähigen gasförmigen Speisemittels mit wenigstens zwei kondensierbaren Bestandteilen mit unterschiedlichen Kondensierungstemperaturen, jeweils wenigstens einem zu beseitigenden verhältnismässig schweren Bestandteil und wenigstens einem zurückzugewinnenden verhältnismässig leichten Bestandteil, um ein gereinigtes Gas mit vorzugsweise verhältnismässig leichtem Bestandteil bzw. leichten Bestandteilen und ein ausgeschiedenes Gas mit vorzugsweise verhältnismässig schwerem Bestandteil bzw. schweren Bestandteilen zu erzeugen, bei welchem :
- man in einem ein einheitliches Ganzes bildenden Wärmetauschbereich verfährt, mit wenigstens fünf insgesamt senkrechten unterschiedlichen Kreisläufen, die jeweils mit erstem, zweitem, drittem, viertem und fünftem Kreislauf bezeichnet werden und in jeder Höhenlage des Wärmetauschbereiches miteinander in mittelbarer Wärmetauschbeziehung sind,
- man wenigstens eine Fraktion des fließfähigen gasförmigen Speisemittels unter derartigen Bedingungen kühlt, daß es sich zum Teil kondensieren kann, um ein erstes Kondensat zu ergeben und dieses erstes Kondensat durch das besagte gasförmige fließfähige Mittel ohne wesentlichen Rückfluß mitgenommen wird, man das sich ergebende Gemisch aus nicht kondensiertem Gas und aus dem ersten Kondensat in einen Phasentrennungsbereich abführt,
- man das besagte nicht kondensierte Gas von dem ersten Kondensat in dem besagten Phasentrennungsbereich abscheidet, man das derart abgeschiedene Gas insgesamt von unten nach oben in einem ersten Kreislauf bzw. Rückflußkreislauf unter derartigen Verhältnissen fließen läßt, daß ein Teil des Gases ein zweites Kondensat ergeben kann und daß dieses zweite Kondensat in dem besagten ersten Kreislauf zurückströmen und an seinem unteren Teil aufgefangen werden kann,
- man wenigstens einen Teil des aus dem oberen Teil des ersten Kreislaufes abgeführten nicht kondensierten Gases insgesamt von oben nach unten in den zweiten Kreislauf im Gegenstrom zu dem in dem ersten Kreislauf fließenden fließfähigen Mittel fließen läßt und man das sich ergebende gereinigte Gas abführt,
- man das erste Kondensat und das zweite Kondensat insgesamt von unten nach oben in wenigstens einem dritten Kreislauf fließen läßt, um dort eine Unterkühlung zu erfahren,
- man das sich ergebende untergekühlte erste und zweite Kondensat aus dem oberen Teil wenigstens eines dritten Kreislaufes abführt,
- man sie enspannt und man sie insgesamt von oben nach unten in wenigstens einem vierten Kreislauf, wo sie durch Wärmeabnahme aus den fließfähigen Mitteln des ersten und dritten Kreislaufes verdunsten, fließen läßt, und
- man schließlich die besagten verdampften Kondensate aus dem unteren Teil wenigstens eines vierten Kreislaufes abführt, wobei diese verdunsteten Kondensate das abgetrennte Gas bilden,
dadurch gekennzeichnet, daß der erste Kreislauf bzw. Rückflußkreislauf im wesentlichen in einem oberen verhältnismäßig kälteren Teil des Wärmetauschbereiches angeordnet ist, der fünfte Kreislauf im wesentlichen in einem unteren verhältnismäßig weniger kaltem Teil des Wärmetauschbereiches angeordnet ist und daß man die Fraktion des gasförmigen fließfähigen Speisemittels insgesamt von unten nach oben in dem fünften Kreislauf fließen läßt, um dort die besagte Kühlung und die besagte Teilkondensierung der besagten Fraktion des gasförmigen fließfähigen Speisemittels durchzuführen.

2. Verfahren nach Anspruch 1, bei welchem man unter derartigen Verhältnissen verfährt, daß das gereinigte Gas wenigstens 1 Moleprozent der verhältnismäßig schweren Bestandteile enthält und daß das abgetrennte Gas wenigstens 30 Moleprozent der besagten verhältnismäßig schweren Bestandteile enthält.

3. Verfahren nach Anspruch 1 oder 2, bei welchem eine 90 bis 98 Moleprozent betragende Fraktion des vom oben des ersten Kreislaufes abgeführten nicht kondensierten Gases in dem zweiten Kreislauf in Strömung versetzt wird und eine 2 bis 10 Moleprozent des besagten nicht kondensierten Gases darstellende Fraktion des besagten Gases entspannt und nach Entspannung in dem Wärmetauschbereich insgesamt in der Richtung von oben nach unten im Gemisch mit dem ersten Kondensat oder mit dem zweiten Kondensat oder mit den beiden in Strömung versetzt wird, um dort eine Verdampfung bei höherem Druck des besagten Kondensates bzw. der besagten Kondensate zu gestatten.

4. Verfahren nach einem der Ansprüche 1 bis 3, bei welchem eine 5 bis 20 Moleprozent betragende Fraktion des gasförmigen fließfähigen Speisemittels den fünften Kreislauf nicht durchströmt und in den besagten Phasentrennungsbereich unmittelbar gefördert wird.

5. Verfahren nach Anspruch 4, bei welchem man den in den Phasentrennungsbereich unmittelbar geförderten Teil des gasförmigen fließfähigen Speisemittels auf Ansprechen auf die Zusammensetzungsänderungen des besagten gasförmigen fließfähigen Speisemittels ändert, um die durch den zweiten Kreislauf erhaltene Menge an gereinigtem Gas auf den Höchstwert zu bringen.

6. Verfahren nach einem der Ansprüche 1 bis 5, bei welchem man eine Flüßigphasenzufuhr äusseren Ursprunges zu dem Wärmetauschbereich während des Inbetriebsetzens der Anlage durchführt, um ihr Unterkältesetzen unter Verhältnissen, wo diese Flüßigphase nach Entspannung verdunsten und den Wärmetauschbereich von oben nach unten durchströmen kann, zu erleichtern.

7. Verfahren nach einem der Ansprüche 1 bis 6, bei welchem man 2 bis 20 Moleprozent des gasförmigen fließfähigen Speisemittels in dem fünften Kreislauf kondensiert.

8. Eine selbstkühlende Gasreinigung mit Rückfluß gestattender Wärmetauscher zur Durchführung des Verfahrens nach einem der Ansprüche 1 bis 7, mit wenigstens fünf insgesamt senkrechten unterschiedlichen Kreisläufen, die jeweils mit erstem, zweitem, drittem, viertem und fünftem Kreislauf (C1, C2, C3, C4, C5) bezichnet werden und in jeder Höhenlage des besagten Tauschers in mittelbarer wärmetauschender Beziehung miteinander sind, dadurch gekennzeichnet, daß die besagten Kreisläufe ein einheitliches Ganzes bilden, wobei der erste Kreislauf (C1) der nicht gewundenen Bauart und der fünfte Kreislauf (C5) der gewundenen Bauart ist, wobei der erste Kreislauf in einer höheren Höhenlage als diejenige des fünften Kreislaufes angeordnet ist, wobei der besagte Tauscher außerdem wenigstens eine unmittelbare Verbindung (7) zwischen dem Kopf des ersten Kreislaufes und dem Kopf des zweiten Kreislaufes, wenigstens eine Verbindung durch ein Entspannungsmittel (V1) hindurch zwischen dem Kopf des dritten Kreislaufes und dem Kopf des vierten Kreislaufes, wenigstens einen Phasentrennungsbereich (B1), der mit seinem oberen Teil an den Fuß des ersten Kreislaufes, mit seinem unteren Teil an den Fuß des dritten Kreislaufes und seitwärts an den Kopf des fünften Kreislaufes angeschloßen ist, aufweist.

9. Tauscher nach Anspruch 8, bei welchem der erste Kreislauf dem fünften Kreislauf übergelagert ist.

10. Tauscher nach Anspruch 8 oder 9, bei welchem wenigstens ein Teil der Kreisläufe der Mehrkanalbauart ist.

## Claims

1. Self-refrigerating method of cryogenic fractionation and purification of a gaseous feed fluid with at least two condensable components with differing condensation temperatures, at least one relatively heavy component to be removed and at least one relatively light component to be recovered, respectively, so as to produce a purified gas preferentially comprising the relatively light component(s) and a separated gas preferentially comprising the relatively heavy component(s), wherein :
- one operates in a thermal exchange zone forming a unitary system and comprising at least five distinct globally vertical circuits called first, second, third, fourth and fifth circuits, respectively, in indirect thermal exchange relationship with each other at each level of the thermal exchange zone,
- one cools at least one fraction of the gaseous feed fluid under conditions such that it may condense in part to give a first condensate and this first condensate is carried along without any substantial reflux by the said gaseous fluid, one discharges the resulting non-condensed mixture of gas and of the first condensate into a phase separation zone,
- one separates the said non-condensed gas from the said first condensate within the said phase separation zone, one causes the thus separated gas to circulate globally from bottom to top in a first circuit or reflux circuit under conditions such that one part of the gas may give a second condensate and that this second condensate may flow back into the said first circuit and be collected at its base,
- one causes at least one part of the non-condensed gas discharged from the top of the first circuit to circulate globally from top to bottom in the second circuit in counter-current with the fluid circulating in the first circuit and one discharges the resulting purified gas,
- one causes the first condensate and the second condensate to circulate globally from bottom to top in at least one third circuit for undergoing a a sub-cooling there,
- one discharges from the top of at least one third circuit the resulting sub-cooled first and second condensates,
- one expands them and one causes them to circulate globally from top to bottom in at least one fourth circuit where they are vaporizing by taking the heat from the fluids of the first and third circuits and
- one at last discharges the said vaporized condensates from the bottom of at least one fourth circuit, these vaporized condensates constituting the separated gas,
characterized in that the first circuit or reflux circuit is disposed essentially in an upper relatively colder portion of the thermal exchange zone, the fifth circuit is disposed essentially in a lower relatively less colder portion of the thermal exchange zone and in that one causes the fraction of the gaseous feed fluid to circulate globally from bottom to top in the fifth circuit for there effecting the said cooling and the said partial condensation of the said fraction of the gaseous feed fluid.

2. Method according to claim 1, wherein one operates under conditions such that the purified gas contains at least one molar percent of the relatively heavy components and that the separated gas contains at least 30 molar percent of the said relatively heavy components.

3. Method according to claim 1 or 2, wherein one fraction equal to 90 to 98 molar percent of the non-condensed gas discharged from the top of the first circuit is caused to circulate in the second circuit and another fraction of the said gas representing from 2 to 10 molar percent of the said non-condensed gas is expanded and caused to circulate after expansion in the heat exchange zone in the direction globally from top to bottom as a mixture with the first condensate or the second condensate or both of them to there allow a vaporization at a higher pressure of the said condensate(s).

4. Method according one of claims 1 to 3, wherein a fraction equal to 5 to 20 molar percent of the gaseous feed fluid does not flow through the fifth circuit and is conveyed directly into the said phase separation zone.

5. Method according to claim 4, wherein one varies the portion of gaseous feed fluid carried directly to the phase separation zone in response to the variations in composition of the said gaseous feed fluid so as to maximize the amount of purified gas obtained from the second circuit.

6. Method according to one of claims 1 to 5, wherein one carries out a supply of liquid phase of external origin to the heat exchange zone during the start up of the equipment to facilitate its being put in a cold condition under conditions where this liquid phase may evaporate after expansion and flow through the heat exchange zone from top to bottom.

7. Method according to one of claims 1 to 6, wherein one condenses from 2 to 20 molar percent of the gaseous feed fluid in the fifth circuit.

8. Heat exchanger permitting a self-refrigerated reflux purification of gas for carrying out the method according to one of claims 1 to 7, comprising at least five globally vertical distinct circuits called first, second, third, fourth and fifth circuits (C1, C2, C3, C4, C5), respectively, in indirect thermal exchange relationship with each other at each level of the said exchanger, characterized in that the said circuits form a unitary system, the first circuit (C1) being of the non-tortuous type and the fifth circuit (C5) being of the tortuous type, the first circuit being disposed at a level higher than that of the fifth circuit, the said exchanger moreover comprising at least one direct junction (7) between the top of the first circuit and the top of the second circuit, at least one junction across one expansion means (V1) between the top of the third circuit and the top of the fourth circuit, at least one phase separation zone (B1) connected with its upper portion to the base of the first circuit, by its lower portion to the base of the third circuit and sidewise to the top of the fifth circuit.

9. Exchanger according to claim 8, wherein the first circuit is superposed to the fifth circuit.

10. Exchanger according to claim 8 or 9, wherein at least one part of the circuits is of the multiple channel type.
